# EUROPÄISCHE PATENTSCHRIFT

(11) **EP 1 858 369 B1**
(45) Veröffentlichungstag und Bekanntmachung des Hinweises auf die Patenterteilung: **04.08.2010**
(21) Anmeldenummer: 06700447.3
(22) Anmeldetag: 03.01.2006
(51) Int. Cl.: A47B 88/04

(54) **EINRICHTUNG ZUR AUFNAHME EINER SCHUBLADE**
DEVICE FOR RECEIVING A DRAWER
DISPOSITIF DESTINE A RECEVOIR UN TIROIR

(30) Priorität: 16.02.2005 DE 102005007001
(43) Veröffentlichungstag der Anmeldung: 28.11.2007
(73) Patentinhaber: Lautenschläger, Horst, 64354 Reinheim (DE)
(72) Erfinder: Lautenschläger, Horst, 64354 Reinheim (DE)
(74) Vertreter: Katscher Habermann Patentanwälte
(86) Internationale Anmeldenummer: PCT/EP2006/000012
(87) Internationale Veröffentlichungsnummer: WO 2006/087048

(56) Entgegenhaltungen:
- EP-A- 0 367 274
- EP-A- 0 560 076
- US-A1- 2004 108 797

## Beschreibung

Die Erfindung betrifft eine Einrichtung zur lösbaren Aufnahme einer seitlich mit zwei Teleskop-Auszugführungen versehenen Schublade in einem Möbelkorpus, wobei jede der beiden Teleskop-Auszugführungen eine Korpusschiene aufweist die an ihrem hinteren Ende an einem hinteren Aufnahmebeschlag am Möbelkorpus in Führungsrichtung aufschiebbar ist und an ihrem vorderen Ende an einemvorderen Aufnahmebeschlag am Möbelkorpus einrastbar ist.

Mit Teleskop-Auszugführungen versehene Schubladen müssen so in der hierfür vorgesehenen Schubladenöffnung eines Möbelkorpus aufgenommen werden, dass einerseits ein unbeabsichtigtes vollständiges Herausziehen der Schublade verhindert wird, andererseits aber eine Lösungsmöglichkeit besteht, um die Schublade vollständig zu entnehmen, wenn dies ausnahmsweise gewünscht wird, beispielsweise zu Reinigungszwecken.

Bei bekannten Einrichtungen der eingangs genannten Gattung sind die Teleskop-Auszugführungen an den beiden seitlichen Innenwänden der Schubladenöffnung des Möbelkorpus befestigt, beispielsweise angeschraubt. Die Schublade ist lösbar an der ihr jeweils zugeordneten Auszugschiene befestigt. Hierzu greift die Auszugschiene am hinteren Ende in eine hintere Aussparung der Schublade. Zugleich ist die Auszugschiene an einer an der Unterseite der Schublade angebrachten Kupplungseinrichtung lösbar festgelegt.

Hierbei ist es erforderlich, an der Hinterkante der Schublade eine Bearbeitung vorzunehmen, um die für das Einhaken der Auszugschiene erforderlichen Flächen beziehungsweise Ausnehmungen zu schaffen. Außerdem ist der konstruktive Aufwand für die Kupplungseinrichtungen verhältnismäßig hoch und die Bauhöhe dieser Kupplungseinrichtung reduziert das Nutzmaß der Schublade.

Es ist bekannt (US 2004/108 797 A1), an einer Möbelschublade eine seitliche Führungsschiene dadurch anzubringen, dass seitlich von der Möbelschublade vorspringende Kopfbolzen in schlüssellochförmige Löcher der Führungsschiene eingeführt und nach einer Längsverschiebung der Führungsschiene durch eine federbelastete Führungsklinke gehalten werden. Diese Art der Festlegung macht es aber erforderlich, dass zwischen der Schublade und der daran anzubringenden Führungsschiene zunächst eine seitliche Verschiebung durchgeführt werden muss, bevor die Führungsschiene in Längsrichtung in ihre Raststellung verschoben wird. Es ist daher nicht möglich, eine Möbelschublade allein durch Einschieben in Führungsrichtung an den beiden seitlichen Führungsschienen gleichzeitig festzulegen. Die bekannte Einrichtung ist daher nicht zur lösbaren Aufnahme einer Schublade in einem Möbelkorpus geeignet.

Aufgabe der Erfindung ist es daher, eine Einrichtung zur Aufnahme einer Schublade der eingangs genannten Gattung so auszugestalten, dass mit geringem Bauaufwand eine einfache Möglichkeit geschaffen wird, die Schublade aus dem Möbelkorpus zu lösen.

Diese Aufgabe wird erfindungsgemäß dadurch gelöst, dass von der Korpusschiene nahe ihrem vorderen Ende ein Rastelement vorspringt, das in einen nach vorn geöffneten Rastschlitz am vorderen Aufnahmebeschlag in

Führungsrichtung einführbar ist, dass eine federbelastete Sperrwippe das Rastelement in seiner Lage im Rastschlitz sichert und dass die Sperrwippe durch Betätigung eines Lösehebels in eine das Rastelement freigebende Freigabestellung bewegbar ist.

An der Schublade müssen keine zusätzlichen Arbeitungen durchgeführt werden, um die Verbindung mit den Teleskop-Auszugführungen zu ermöglichen. Das Einsetzen der Schublade erfolgt in einfacher Weise dadurch, dass die Schublade von vorn eingeschoben wird, bis die Korpusschiene an ihrem hinteren Ende am hinteren Aufnahmebeschlag aufgenommen ist und am vorderen Ende am vorderen Aufnahmebeschlag einrastet.

Ein unbeabsichtigtes Herausziehen der Teleskop-Auszugführungen aus den Aufnahmebeschlägen des Möbelkorpus wird durch die Sperrwippe verhindert. Wenn die Schublade herausgenommen werden soll, kann die Sperrwippe durch den Lösehebel in eine Freigabestellung bewegt werden, in der sie das Rastelement freigibt, so dass dieses nach vorn aus dem Rastschlitz herausgezogen werden kann. Dabei löst sich zugleich das hintere Ende der Korpusschiene vom hinteren Aufnahmebeschlag, ohne dass hierfür irgendwelche Kupplungseinrichtungen oder dergleichen gelöst werden müssten. Da die Verbindung der Korpusschiene sowohl am hinteren Ende als auch am vorderen Ende durch einfaches Aufschieben erfolgt, kann auch am hinteren Ende durch Verwendung einer Schrägfläche in einfacher Weise erreicht werden, dass die Teleskop-Auszugführung am Ende des Einschubvorgangs angehoben wird, um sie in ihre Betriebsstellung zu bringen.

Das Rastelement kann eine Rastzunge oder ein Rastzapfen sein.

In Weiterbildung des Erfindungsgedankens ist vorgesehen, dass die Sperrwippe unter Überwindung der Kraft einer Wippenfeder zwischen ihrer Sperrstellung und ihrer Freigabestellung schwenkbar ist. Die Sperrwippe ist somit als bistabiles Element ausgeführt, das sowohl in seiner Sperrstellung als auch in seiner Freigabestellung so lange federnd gehalten wird, bis es wieder in die andere Stellung geschwenkt wird. Hierzu ist es zweckmäßig, dass die Sperrwippe durch die Rastzunge aus ihrer Sperrstellung so weit auslenkbar ist, dass die Rastzunge in den Rastschlitz eingeführt werden kann, und dass die Sperrwippe durch die Wippenfeder anschließend wieder in ihre Sperrstellung zurückkehrt. Die in ihrer Sperrstellung befindliche Sperrwippe wird daher beim Einführen der Schublade durch die Rastzunge federnd überwunden und kehrt anschließend in ihre Sperrstellung zurück, um die Rastzunge zu sichern.

Gemäß einer bevorzugten Ausführungsform der Erfindung ist vorgesehen, dass ein Wippenarm der Sperrwippe in ihrer Freigabestellung in die Bewegungsbahn der Rastzunge ragt und die Sperrwippe durch den Eingriff der Rastzunge am Wippenarm in ihre Sperrstellung schwenkt. Damit wird erreicht, dass die zum Herausnehmen der Schublade in die Freigabestellung geschwenkte Sperrwippe bereits beim Herausziehen der Schublade durch die Rastzunge wieder in die Sperrstellung geschwenkt wird, so dass sich die Sperrwippe beim erneuten Einführen der Schublade in ihrer Sperrstellung befindet. Somit besteht keine Gefahr, dass nach dem Einführen der Schublade vergessen wird, die Sperrwippe in ihre Sperrstellung zu bringen, so dass auch keine Gefahr besteht, dass die Schublade unbeabsichtigt vollständig herausgezogen wird.

Weitere vorteilhafte Ausgestaltungen des Erfindungsgedankens sind Gegenstand weiterer Unteransprüche.

Die Erfindung wird nachfolgend an Ausführungsbeispielen näher erläutert, die in der Zeichnung dargestellt sind. Es zeigt:
Fig. 1 eine Einrichtung zur lösbaren Aufnahme einer Schublade in einer Seitenansicht vor dem vollständigen Einführen der Schublade,
Fig. 2 die Einrichtung nach Fig. 1 nach dem vollständigen Einführen der Schublade,
Fig. 3 in einer Teildarstellung entsprechend der Fig. 1 und 2 die Teile in der Freigabestellung,
Fig. 4 eine Ansicht in Richtung des Pfeiles in IV in Fig. 2,
Fig. 5 eine Ansicht in Richtung der Pfeile V-V in Fig. 4,
Fig. 6 einen Schnitt längs der Linie VI-VI in Fig. 2,
Fig. 7 - 9 in Darstellungen ähnlich den Fig. 1 - 3 eine abgewandelte Ausführungsform mit einer nur auf die Sperrwippe wirkenden Wippenfeder.
Fig. 10 in einer Seitenansicht eine abgewandelte Ausführungsform einer Einrichtung zur lösbaren Aufnahme einer Schublade,
Fig. 11 einen Schnitt bzw. eine Ansicht in Richtung der Pfeile XI-XI in Fig. 10,
Fig. 12 eine Unteransicht der Einrichtung in Richtung des Pfeiles XII in Fig. 10 in der eingerasteten Stellung,
Fig. 13 eine Ansicht entsprechend der Fig. 12 in der Stellung nach dem Lösen der Sperrwippe und
Fig. 14 in einer Unteransicht entsprechend der Fig. 13 die Einrichtung in der Stellung bei teilweise herausgezogener äußerer Schiene der Teleskop-Auszugführung.

Die in Fig. 1-9 dargestellte Einrichtung dient zur lösbaren Aufnahme einer Schublade 1 in einem Möbelkorpus 2 (Fig. 4). An den beiden einander gegenüberliegenden seitlichen Innenwänden 3 des Möbelkorpus ist jeweils ein hinterer Aufnahmebeschlag 4 und ein vorderer Aufnahmebeschlag 5 angebracht. Die Begriffe "vorn" und "hinten" beziehen sich hierbei auf die die Schublade 1 aufnehmende Öffnung im Möbelkorpus.

Die beiden Aufnahmebeschläge 4 und 5 sind an der zugehörigen Innenwand 3 angeschraubt und miteinander durch eine Abstandsschiene 6 verbunden.

Die Schublade 1 trägt auf beiden Seiten jeweils eine Teleskop-Auszugführung 7, die jeweils eine Korpusschiene 8 aufweisen. Am hinteren Ende jeder Korpusschiene 8 ist ein horizontaler, sich nach hinten erweiternder Aufnahmeschlitz 9 ausgebildet, der von vorn über eine nach innen vorspringende horizontale Zunge 10 des hinteren Aufnahmebeschlags 4 aufschiebbar ist, wenn die Schublade 1 von vorn in den Möbelkorpus eingeschoben wird.

Die Oberkante des Aufnahmeschlitzes 9 geht nach hinten in eine ansteigende Anlaufkante 9a über.

Nahe am vorderen Ende jeder Korpusschiene 8 springt eine seitliche, horizontale Rastzunge 11 vor. Am vorderen Aufnahmebeschlag 5 ist ein nach vorn geöffneter Rastschlitz 12 ausgebildet, in den die Rastzunge 11 von vorn in Führungsrichtung einführbar ist, wobei gleichzeitig auch der Aufnahmeschlitz 9 über die Zunge 10 geschoben wird.

Ausgehend von der in Fig. 1 gezeigten Stellung gelangt die seitliche Korpusschiene 8 zusammen mit der Schublade in die in Fig. 2 gezeigte Endstellung. Beim Einführen der Schublade gleitet die mit der Schublade verbundene äußere Schiene 1a der Teleskop-Auszugführung auf einem horizontalen Führungsschenkel 6a der Abstandsschiene 6, bis die ansteigende Anlaufkante 9a des Aufnahmeschlitzes 9 in Eingriff mit der Zunge 10 gelangt. In Folge des ansteigenden Verlaufs der Anlaufkante 9a wird die außenliegende Korpusschiene 8 und zugleich auch die an der Schublade 1 angebrachte, breitere Auszugschiene 1a angehoben. Die Auszugschiene 1a, die in Fig. 1 mit strichpunktierter Linie angedeutet ist, gelangt dadurch in die dort gezeigte, von der Abstandsschiene 6 angehobene Stellung. Damit ist sichergestellt, dass sich die bewegliche Auszugschiene 1a frei und ohne Reibung über dem Schenkel 6a der Abstandsschiene 6 bewegen kann.

Eine zweiarmige Sperrwippe 13 ist am vorderen Aufnahmebeschlag 5 um eine sich quer zur Führungsrichtung erstreckende Achse 14 schwenkbar gelagert. Ein Lösehebel 15 ist um eine sich quer zur Führungsrichtung erstreckende Achse 16 am vorderen Aufnahmebeschlag schwenkbar gelagert. Der Lösehebel 15 weist eine von vorn zugängliche Tastfläche 17 auf.

Eine am vorderen Aufnahmebeschlag 5 an der Achse 16 gelagerte Schenkelfeder 18 bildet bei der Ausführung nach Fig. 1 - 6 mit ihrem ersten Federschenkel 19 eine Wippenfeder für die Sperrwippe 13. Mit ihrem zweiten Federschenkel 20 drückt die Schenkelfeder 18 auf die Rückseite der Tastfläche 17, um den Lösehebel 15 entgegen dem Uhrzeigersinn in Fig. 1 in seiner dort gezeigten Ruhestellung zu halten.

Die Sperrwippe 13 weist an ihrer dem ersten Federschenkel 19 zugewandten Seite zwei im Winkel zueinander stehende Anlageflächen 21 und 22 auf. Der erste Federschenkel 19 liegt in der in Fig. 1 gezeigten Sperrstellung der Sperrwippe 13 an der Anlagefläche 22 an. In der in Fig. 2 gezeigten Stellung der Sperrwippe 13 liegt der erste Federschenkel 19 an der anderen Anlagefläche 21 an.

Wie in Fig. 1 gezeigt, ragt ein Wippenarm 23 der Sperrwippe 13 in der Sperrstellung (Fig. 1) in die Bewegungsbahn der Rastzunge 11. Wenn die Rastzunge 11 aus der in Fig. 1 gezeigten Stellung nach hinten in den Rastschlitz 12 verschoben wird, wird die Sperrwippe 13 aus ihrer Sperrstellung durch die Rastzunge 11 so weit ausgelenkt, dass die Rastzunge 11 in den Rastschlitz 12 eingeführt werden kann. Die Sperrwippe 13 kehrt anschließend durch die Wirkung der durch den Federarm 19 gebildeten Wippenfeder wieder in ihre Sperrstellung zurück und hält die Rastzunge 11 im Rastschlitz 12.

Die Sperrwippe 13 ist als zweiarmiger Hebel ausgebildet und weist einen weiteren Wippenarm 24 auf. Um die Schublade aus ihrer verriegelten Stellung zu lösen, drückt man von vorn auf die Tastfläche 17. Der durch Federkraft in seiner Ruhestellung gehaltene Lösehebel 15 drückt bei seiner Betätigung mit einer Betätigungsnase 25 gegen die Anlagefläche 22 der Sperrwippe 13 und schwenkt auf diese Weise die Sperrwippe 13 gegen die Kraft des Federschenkels 19 in ihre Freigabestellung (Fig. 3).

In dieser Freigabestellung, die in den Fig. 2 und 3 gezeigt ist, ragt der zweite Wippenarm 24 der Sperrwippe 13 in der Freigabestellung in die Bewegungsbahn der Rastzunge 11. Wird die nunmehr freigegebene Schublade nach vorn herausgezogen, so schwenkt die Rastzunge 11 durch Eingriff am Wippenarm 24 die Sperrwippe 13 in die in Fig. 1 gezeigte Sperrstellung. Die Sperrwippe 13 ist somit unter Überwindung der Kraft der Wippenfeder 19 zwischen ihrer Sperrstellung (Fig. 1) und ihrer Freigabestellung (Fig. 2) schwenkbar.

Sobald die Rastzunge 11 die Wippenfeder in der beschriebenen Weise überwunden hat, kann die Schublade vollständig herausgezogen werden; dabei ist es nicht mehr erforderlich, weiter auf den Lösehebel 15 zu drücken. Sobald die Schublade wieder eingeführt wird, schwenkt die auf die Oberseite des Wippenarms 23 auflaufende Rastzunge 11 den Wippenarm 23 so weit herunter, dass er die Rastzunge 11 passieren lässt. Die Sperrwippe 13 wird dadurch jedoch noch nicht in ihre Freigabestellung als zweite stabile Stellung geschwenkt, sondern kehrt in die Sperrstellung zurück, sobald die Rastzunge 11 über den Wippenarm 23 hinweggeführt ist.

Die in den Fig. 7 - 9 dargestellte Ausführungsform unterscheidet sich von der vorher beschriebenen Ausführungsform im Wesentlichen nur dadurch, dass der am vorderen Aufnahmebeschlag 5 gelagerte Lösehebel 15 nicht federbelastet ist. Die Sperrwippe 13 wird durch eine sich am vorderen Aufnahmebeschlag 5 an einem Widerlager 26 anstützende Wippenfeder 27 sowohl in ihrer Sperrstellung (Fig. 7) als auch in ihrer Freigabestellung (Fig. 9) gehalten. In der Sperrstellung (Fig. 7) liegt der Angriffspunkt 27a der Wippenfeder 27 an der Sperrwippe 13 oberhalb der Verbindungslinie zwischen dem Widerlager 26 und der Achse 14 der Sperrwippe 13. Diese Sperrstellung ist somit eine erste stabile Stellung der Sperrwippe 13.

Nachdem die Sperrwippe gegen die Kraft der Wippenfeder 27 aus dieser Sperrstellung durch Betätigung des Lösehebels 15 aus dieser Sperrstellung entgegen dem Uhrzeigersinn geschwenkt wurde (Fig. 8), gelangt der Angriffspunkt 27a der Wippenfeder 27 in eine Lage unterhalb der Verbindungslinie zwischen dem Widerlager 26 und der Achse 14. Zugleich legt sich die Sperrwippe 13 an einem Widerlager_{'}28 am vorderen Aufnahmebeschlag 5 an. Die Sperrwippe 13 befindet sich dann in einer zweiten stabilen Stellung. In dieser Freigabestellung (Fig. 9), die der in Fig. 2 gezeigten Stellung entspricht, kann die Rastzunge 11 in der schon bei Fig. 2 beschriebenen Weise aus dem Rastschlitz 12 herausbewegt werden und schwenkt beim Passieren des Wippenarms 24 die Sperrwippe 13 wieder in die Ausgangsstellung gemäß Fig. 7.

Die in den Fig. 10-14 dargestellte, abgewandelte Ausführungsform unterscheidet sich von der bisher beschriebenen Ausführungsform bereits dadurch, dass das Rastelement nicht eine seitlich vorspringende Rastzunge, sondern ein Rastzapfen 29 ist, der nach unten in den Rastschlitz 12 vorspringt, der in einer horizontalen Platte 30 des vorderen Aufnahmebeschlags 5 ausgebildet ist. Die Sperrwippe 13' ist hierbei um eine durch einen vertikalen Zapfen 31 an der Platte 30 gebildete vertikale Achse schwenkbar gelagert und kann gegen die Kraft einer als Schenkelfeder 18' aus ihrer Raststellung (Fig. 12) in ihre Freigabestellung (13) verschwenkt werden. Die Sperrwippe 13' weist einen Sperrarm 32 auf, an dem ein Sicherungshaken 33 ausgebildet ist, der in der Raststellung hinter den Rastzapfen 29 greift und diesen in der Raststellung (Fig. 12) hält und sichert.

In dieser Stellung ist die Korpusschiene 8 an einem aus dem hinteren Aufnahmebeschlag 4 heraus gekröpften Aufnahmehaken 34 mit ihrem hinteren Ende festgelegt.

Die Sperrwippe 13' weist einen sich im Abstand zum Sicherungsarm 32 erstreckenden Betätigungsarm 35 auf, an dem eine Tastfläche 17' angebracht ist, um die Sperrwippe 13' gegen die Kraft der Schenkelfeder 18' aus ihrer in Fig. 12 gezeigten Sperrstellung in ihre in Fig. 13 gezeigte Freigabestellung zu schwenken. Nachdem der Sicherungshaken 33 den Rastzapfen 29 freigegeben hat, kann die Korpusschiene 8 herausgezogen werden, wobei der nunmehr freigegebene Rastzapfen 29 entlang dem Rastschlitz 12 bewegt.

Der zur Freigabe des Rastzapfens 29 in die in Fig. 13 gezeigte Freigabestellung bewegte Betätigungsarm 35 der Sperrwippe 13' ist in dieser Freigabestellung arretierbar. Hierzu weist der Betätigungsarm 35 einen Endabschnitt 36 auf, an dem eine schräg in Richtung zur Platte 30 abgebogene Federzunge 37 angebracht ist. In der Freigabestellung (Fig. 13) der Sperrwippe 13' rastet die Zunge 37 im Rastschlitz 12 ein und hält die Sperrwippe 13' in der gezeigten Stellung.

Von dem Fortsatz 36 springt nach hinten, d.h. zum inneren Ende des Rastschlitzes 12 ein Lappen 38 vor, der von der Platte 30 weg schräg abgewinkelt ist und somit eine Schrägfläche bildet, gegen die der Rastzapfen 29 bei seiner Bewegung nach vorn (nach rechts in Fig. 13) anläuft. Bei seiner Bewegung längs des Rastschlitzes 12 tritt der aus seiner Rastposition freigegebene Rastzapfen 29 mit der Schrägfläche des Betätigungsarms 35 in Eingriff, um den Betätigungsarm 35 quer zu seiner Schwenkebene aus seiner Arretierstellung zu lösen. Die Zunge 37 verlässt den Rastschlitz 12 und die Sperrwippe 13' kehrt aus ihrer in Fig. 13 gezeigten Stellung unter der Federwirkung der Schenkelfeder 18' in die in Fig. 14 gezeigte Stellung zurück. Der Betätigungsarm 35 der Sperrwippe 13' ist somit in der Freigabestellung (Fig. 13) arretierbar und durch den vorbeilaufenden Rastzapfen 29 aus dieser Arretierstellung freigebbar.

Der Sicherungshaken 33 des Sicherungsarms 32 weist eine vordere Schrägfläche 39 auf, gegen die der Rastzapfen 29 läuft, wenn er aus der in Fig. 14 gezeigten, gelösten Stellung nach links in den Rastschlitz 12 eingeführt wird. Der Sicherungshaken 33 ist beim Einführen des Rastzapfens 29 gegen die Federkraft der Schenkelfeder 18' aus der Bewegungsbahn des Rastzapfens 29 ausschwenkbar und wird anschließend, wenn der Sicherungshaken 33 wieder in seine Haltestellung gemäß Fig. 14 zurückkehrt, durch diesen in der Raststellung festgehalten.

Zur Entnahme der Schublade aus dem Korpus des Möbelstücks werden an beiden seitlichen Teleskop-Auszugführungen die Sperrwippen 13' durch Druck auf die Tastflächen 17' geschwenkt, so dass die beiden Rastzapfen 29 freigegeben werden. Die beiden Korpusschienen 8 können dann zusammen mit der Schublade entnommen werden.

Es versteht sich, dass die beschriebene Einrichtung bei allen Arten von Auszugführungen verwendet werden kann, die an der Außenseite eine entsprechende Korpusschiene 8 aufweisen. Die Einzelheiten der Teleskop-Auszugführung sind hierbei ohne Bedeutung und deshalb in der Zeichnung-auch weggelassen. Üblicherweise handelt es sich dabei um Kugel- oder Wälzlagerführungen.

## Patentansprüche

1. Einrichtung zur lösbaren Aufnahme einer seitlich mit zwei Teleskop-Auszugführungen (7) versehenen Schublade (1) in einem Möbelkorpus (2), wobei jede der beiden Teleskop-Auszugführungen (7) eine Korpusschiene (8) aufweist,
die an ihrem hinteren Ende an einem hinteren Aufnahmebeschlag (4) am Möbelkorpus in Führungsrichtung aufschiebbar ist und an ihrem vorderen Ende an einem vorderen Aufnahmebeschlag (5) am Möbelkorpus einrastbar ist, **dadurch gekennzeichnet dass** von der Korpusschiene (8) nahe ihrem vorderen Ende ein Rastelement (11, 29) vorspringt, das in einen nach vorn geöffneten Rastschlitz (12) am vorderen Aufnahmebeschlag (5) in Führungsrichtung einführbar ist, dass eine federbelastete Sperrwippe (13, 13') das Rastelement (11, 29) in seiner Lage im Rastschlitz (12) sichert, und dass die Sperrwippe (13, 13') durch Betätigung eines Lösehebels (15, 35) in eine das Rastelement (11, 29) freigebende Freigabestellung bewegbar ist.

2. Einrichtung nach Anspruch 1, **dadurch gekennzeichnet, dass** das Rastelement eine seitlich vorspringende Rastzunge (11) ist.

3. Einrichtung nach Anspruch 2, **dadurch gekennzeichnet, dass** die Sperrwippe (13, 13') unter Überwindung der Kraft einer Wippenfeder (27) zwischen ihrer Sperrstellung und ihrer Freigabestellung schwenkbar ist.

4. Einrichtung nach Anspruch 3, **dadurch gekennzeichnet, dass** die Sperrwippe (13) durch die Rastzunge (11) aus ihrer Sperrstellung so weit auslenkbar ist, dass die Rastzunge (11) in den Rastschlitz (12) eingeführt werden kann, und dass die Sperrwippe (13) durch die Wippenfeder (27) anschließend wieder in ihre Sperrstellung zurückkehrt.

5. Einrichtung nach einem der Ansprüche 2-4, **dadurch gekennzeichnet, dass** ein Wippenarm (24) der Sperrwippe (13) in ihrer Freigabestellung in die Bewegungsbahn der Rastzunge (11) ragt und die Sperrwippe (13) durch den Eingriff der Rastzunge (11) am Wippenarm (24) in ihre Sperrstellung schwenkt.

6. Einrichtung nach einem der Ansprüche 2-5, **dadurch gekennzeichnet, dass** der Lösehebel (15) am vorderen Aufnahmebeschlag (5) gelagert ist und durch Federkraft in seiner Ruhestellung gehalten ist und dass der Lösehebel (15) bei seiner Verschiebung gegen Federkraft die Sperrwippe (13) in ihre Freigabestellung schwenkt.

7. Einrichtung nach Anspruch 6, **dadurch gekennzeichnet, dass** der Lösehebel (15) bei seiner Betätigung mit einer Betätigungsnase (25) gegen die Sperrwippe (13) drückt, um sie in ihre Freigabestellung zu schwenken.

8. Einrichtung nach einem der Ansprüche 2-7, **dadurch gekennzeichnet, dass** eine am vorderen Aufnahmebeschlag (5) gelagerte Schenkelfeder (18) mit ihrem ersten Federschenkel (19) die Wippenfeder bildet und mit ihrem zweiten Federschenkel (20) den Lösehebel (15) in seiner Ruhestellung hält.

9. Einrichtung nach Anspruch 8, **dadurch gekennzeichnet, dass** die Sperrwippe (13) an ihrer dem ersten Federschenkel (19) zugewandten Seite zwei im Winkel zueinander stehende Anlageflächen (21, 22) aufweist und dass der erste Federschenkel (19) in der Sperrstellung der Sperrwippe an der einen Anlagefläche (22) und in der Freigabestellung der Sperrwippe (13) an der anderen Anlagefläche (21) anliegt.

10. Einrichtung nach einem der Ansprüche 2-5 **dadurch gekennzeichnet, dass** der Lösehebel (15) am vorderen Aufnahmebeschlag (5) gelagert ist und dass die Sperrwippe (13) durch eine sich am vorderen Aufnähmebeschlag (5) abstützende Wippenfeder (27) sowohl in ihrer Sperrstellung als auch in ihrer Freigabestellung gehalten wird.

11. Einrichtung nach Anspruch 1, **dadurch gekennzeichnet, dass** die Korpusschiene (8) an ihrem hinteren Ende einen sich nach hinten erweiternden Aufnahmeschlitz (9) aufweist, der über eine horizontale Zunge (10) des hinteren Aufnahmebeschlags (4) aufschiebbar ist.

12. Einrichtung nach Anspruch 10, **dadurch gekennzeichnet, dass** die Oberkante des Aufnahmeschlitzes (9) nach hinten in eine ansteigende Anlaufkante (9a) übergeht.

13. Einrichtung nach Anspruch 1, **dadurch gekennzeichnet, dass** das Rastelement ein Rastzapfen (29) ist.

14. Einrichtung nach Anspruch 13, **dadurch gekennzeichnet, dass** der Rastzapfen (29) nach unten in den Rastschlitz (12) vorspringt, der in einer horizontalen Platte (30) des vorderen Aufnahmebeschlags (5) ausgebildet ist.

15. Einrichtung nach Anspruch 14, **dadurch gekennzeichnet, dass** die Sperrwippe (13') um eine vertikale Achse schwenkbar gelagert ist und durch einen beim Einführen des Rastzapfens (29) ausschwenkbaren Sicherungshaken (33) in ihrer Raststellung festlegbar ist.

16. Einrichtung nach Anspruch 15, **dadurch gekennzeichnet, dass** ein Betätigungsarm (35) der Sperrwippe (13') in deren Freigabestellung arretierbar und durch den vorbeilaufenden Rastzapfen (29) an ihrer Arretierstellung freigebbar ist.

17. Einrichtung nach Anspruch 16, **dadurch gekennzeichnet, dass** der an seiner Rastposition freigegebene Rastzapfen (29) bei seiner Bewegung längs des Rastschlitzes (12) mit einer Schrägfläche des Betätigungsarms (35) in Eingriff bringbar ist, um den Betätigungsarm (35) durch federnde Verformung quer zu seiner Schwenkebene an seiner Arretierstellung zu lösen.

## Claims

1. Device for releasably receiving a drawer (1) provided laterally with two telescopic pull-out guides (7) in a basic furniture structure (2), wherein each of the two telescopic pull-out guides (7) has a basic-structure rail (8) that can be pushed, at its rear end, onto a rear bracket (4) on the basic furniture structure in the guide direction and, at its front end, can be latched onto a front bracket (5) on the basic furniture structure, **characterized in that** a latching element (11, 29) protrudes from the basic-structure rail (8) close to the front end thereof and can be inserted into a latching slot (12), which is open towards the front, on the front bracket (5) in the guide direction, **in that** a spring-loaded locking rocker (13, 13') secures the latching element (11, 29) in position in the latching slot (12), and **in that** the locking rocker (13, 13') can be moved into a release position, in which the latching element (11, 29) is released, by actuating a release lever (15, 35).

2. Device according to Claim 1, **characterized in that** the latching element is a laterally protruding latching tongue (11).

3. Device according to Claim 2, **characterized in that** the locking rocker (13, 13') can be pivoted between its locking position and its release position, with the force exerted by a rocker spring (27) being overcome.

4. Device according to Claim 3, **characterized in that** the latching tongue (11) can deflect the locking rocker (13) out of its locking position to such an extent that the latching tongue (11) can be inserted into the latching slot (12), and that the rocker spring (27) then returns the locking rocker (13) back into its locking position.

5. Device according to one of Claims 2-4, **characterized in that** a rocker arm (24) of the locking rocker (13) protrudes into the path of movement of the latching tongue (11) when said locking rocker is in its release position, and the locking rocker (13) pivots into its locking position as a result of the latching tongue (11) engaging on the rocker arm (24).

6. Device according to one of Claims 2-5, **characterized in that** the release lever (15) is mounted on the front bracket (5) and is held in its position of rest by spring force, and **in that** the release lever (15), when it is displaced counter to spring force, pivots the locking rocker (13) into its release position.

7. Device according to Claim 6, **characterized in that** the release lever (15), when it is actuated by an actuating tab (25), presses against the locking rocker (13) in order to pivot the latter into its release position.

8. Device according to one of Claims 2-7, **characterized in that** the first spring leg (19) of a leg spring (18) mounted on the front bracket (5) forms the rocker spring, and the second spring leg (20) thereof holds the release lever (15) in its position of rest.

9. Device according to Claim 8, **characterized in that that** side of the locking rocker (13) which faces the first spring leg (19) has two bearing surfaces (21, 22) at an angle to one another, and **in that** the first spring leg (19) bears against one bearing surface (22) when the locking rocker is in the locking position and bears against the other bearing surface (21) when the locking rocker (13) is in the release position.

10. Device according to one of Claims 2-5, **characterized in that** the release lever (15) is mounted on the front bracket (5), and **in that** the locking rocker (13) is held in both its locking position and release position by a rocker spring (27) supported on the front bracket (5).

11. Device according to Claim 1, **characterized in that** the rear end of the basic-structure rail (8) is provided with a reception slot (9) which expands to the rear and can be pushed on over a horizontal tongue (10) of the rear bracket (4).

12. Device according to Claim 10, **characterized in that** the upper edge of the reception slot (9) merges at the rear into a rising run-on edge (9a).

13. Device according to Claim 1, **characterized in that** the latching element is a latching pin (29).

14. Device according to Claim 13, **characterized in that** the latching pin (29) protrudes downwards into the latching slot (12), which is formed in a horizontal plate (30) of the front bracket (5).

15. Device according to Claim 14, **characterized in that** the locking rocker (13') is mounted so as to be pivotable about a vertical axis, and can be fixed in its latching position by way of a securing hook (33) that can be pivoted out when the latching pin (29) is inserted.

16. Device according to Claim 15, **characterized in that** an actuating arm (35) of the locking rocker (13') can be locked in its release position and can be released by the passing latching pin (29) from its locking position.

17. Device according to Claim 16, **characterized in that** the latching pin (29) released from its latching position can be brought into engagement with an oblique surface of the actuating arm (35) as it moves along the latching slot (12), in order to release the actuating arm (35) from its locking position by resilient deformation transversely to the pivoting plane thereof.

## Revendications

1. Dispositif destiné à recevoir de façon amovible un tiroir (1) muni de deux glissières d'extraction télescopiques (7) dans un corps de meuble (2), dans lequel chacune des deux glissières d'extraction télescopiques (7) présente un rail de corps (8), qui peut coulisser à son extrémité arrière, dans la direction de guidage, sur une ferrure de réception arrière (4) sur le corps de meuble et qui peut être encliqueté à son extrémité avant sur une ferrure de réception avant (5) sur le corps de meuble, **caractérisé en ce qu'**un élément d'encliquetage (11, 29) est saillant sur le rail de corps (8) à proximité de son extrémité avant, lequel peut être introduit, dans la direction de guidage, dans une fente d'encliquetage (12) ouverte vers l'avant sur la ferrure de réception avant (5), **en ce qu'**une bascule d'arrêt à ressort (13, 13') bloque l'élément d'encliquetage (11, 29) dans sa position dans la fente d'encliquetage (12), et **en ce que** la bascule d'arrêt (13, 13') peut être déplacée dans une position de libération libérant l'élément d'encliquetage (11, 29) en actionnant un levier de dégagement (15, 35).

2. Dispositif selon la revendication 1, **caractérisé en ce que** l'élément d'encliquetage est une languette d'encliquetage (11) saillante latéralement.

3. Dispositif selon la revendication 2, **caractérisé en ce que** la bascule d'arrêt (13, 13') est apte à pivoter entre sa position d'arrêt et sa position de libération en dominant la force d'un ressort de bascule (27).

4. Dispositif selon la revendication 3, **caractérisé en ce que** la bascule d'arrêt (13) peut être écartée de sa position d'arrêt par la languette d'encliquetage (11) jusqu'à ce que la languette d'encliquetage (11) puisse être introduite dans la fente d'encliquetage (12), et **en ce que** la bascule d'arrêt (13) revient ensuite dans sa position d'arrêt au moyen du ressort de bascule (27).

5. Dispositif selon l'une quelconque des revendications 2 à 4, **caractérisé en ce qu'**un bras de bascule (24) de la bascule d'arrêt (13) s'engage, dans sa position de libération, dans le parcours de déplacement de la languette d'encliquetage (11) et fait pivoter la bascule d'arrêt (13) dans sa position d'arrêt par l'engagement de la languette d'encliquetage (11) sur le bras de bascule (24).

6. Dispositif selon l'une quelconque des revendications 2 à 5, **caractérisé en ce que** le levier de dégagement (15) est monté sur la ferrure de réception avant (5) et est maintenu dans sa position de repos par une force de ressort et **en ce que** le levier de dégagement (15) fait pivoter la bascule d'arrêt (13) dans sa position de libération par son déplacement contre la force de ressort.

7. Dispositif selon la revendication 6, **caractérisé en ce que** le levier de dégagement (15) presse contre la bascule d'arrêt (13) lors de son actionnement avec un ergot d'actionnement (25), afin de faire pivoter celle-ci dans sa position de libération.

8. Dispositif selon l'une quelconque des revendications 2 à 7, **caractérisé en ce qu'**un ressort spiralé (18) monté sur la ferrure de réception avant (5) forme avec sa première branche de ressort (19) le ressort de bascule et maintient avec sa seconde branche de ressort (20) le levier de dégagement (15) dans sa position de repos.

9. Dispositif selon la revendication 8, **caractérisé en ce que** la bascule d'arrêt (13) présente deux faces d'appui (21, 22) formant un angle entre elles sur son côté tourné vers la première branche de ressort (19) et **en ce que** la première branche de ressort (19) est appliquée sur une première face d'appui (22) dans la position d'arrêt de la bascule d'arrêt et sur l'autre face d'appui (21) dans la position de libération de la bascule d'arrêt (13).

10. Dispositif selon l'une quelconque des revendications 2 à 5, **caractérisé en ce que** le levier de dégagement (15) est monté sur la ferrure de réception avant (5) et **en ce que** la bascule d'arrêt (13) est maintenue, aussi bien dans sa position d'arrêt que dans sa position de libération, par un ressort de bascule (27) prenant appui sur la ferrure de réception avant (5).

11. Dispositif selon la revendication 1, **caractérisé en ce que** le rail de corps (8) présente à son extrémité arrière une fente de réception (9) s'élargissant vers l'arrière, qui peut être glissée sur une languette horizontale (10) de la ferrure de réception arrière (4).

12. Dispositif selon la revendication 10, **caractérisé en ce que** l'arête supérieure de la fente de réception (9) se transforme vers l'arrière en une arête d'entrée montante (9a).

13. Dispositif selon la revendication 1, **caractérisé en ce que** l'élément d'encliquetage est un pivot d'encliquetage (29).

14. Dispositif selon la revendication 13, **caractérisé en ce que** le pivot d'encliquetage (29) est saillant vers le bas dans la fente d'encliquetage (12), qui est réalisée dans une plaque horizontale (30) de la ferrure de réception avant (5).

15. Dispositif selon la revendication 14, **caractérisé en ce que** la bascule d'arrêt (13') est montée de façon pivotante autour d'un axe vertical et peut être fixée dans sa position d'encliquetage par un crochet de fixation (33) pouvant être écarté lors de l'introduction du pivot d'encliquetage (29).

16. Dispositif selon la revendication 15, **caractérisé en ce qu'**un bras d'actionnement (35) de la bascule d'arrêt (13') peut être bloqué dans sa position de libération et peut être libéré par le passage du pivot d'encliquetage (29) à sa position de blocage.

17. Dispositif selon la revendication 16, **caractérisé en ce que** le pivot d'encliquetage (29) libéré à sa position d'encliquetage lors de son mouvement le long de la fente d'encliquetage (12) peut être mis en prise avec une face oblique du bras d'actionnement (35), afin de libérer le bras d'actionnement (35) à sa position de blocage par une déformation élastique transversalement à son plan de pivotement.
